# EUROPÄISCHE PATENTSCHRIFT

(11) **EP 0 561 737 B1**
(45) Veröffentlichungstag und Bekanntmachung des Hinweises auf die Patenterteilung: **18.01.1995**
(21) Anmeldenummer: 93810120.1
(22) Anmeldetag: 23.02.1993
(51) Int. Cl.: B65D 5/50, B65D 5/54

(54) **Verpackung mit integrierter Unterteilung**
Partitioned package
Emballage compartimenté

(30) Priorität: 16.03.1992 CH 820/92; 07.09.1992 CH 2793/92
(43) Veröffentlichungstag der Anmeldung: 22.09.1993
(73) Patentinhaber: Dividella AG, 9472 Grabs (CH)
(72) Erfinder: Specker, Erich, CH-9450 Altstätten (CH)
(74) Vertreter: Wenger, René

(56) Entgegenhaltungen:
- CH-A- 263 453
- CH-A- 281 928

## Beschreibung

Die Erfindung betrifft eine Verpackung zur Aufnahme länglicher Gegenstände, wie sie z.B. aus CH-A-281928 bekannt ist. Derartige Verpackungen dienen zur Aufnahme von Ampullen, Flaschen und ähnlichen zerbrechlichen Gegenständen.

Ein Problem bei den gattungsmässig vergleichbaren Verpackungen besteht jeweils bei der Ausbildung der letzten Welle auf beiden Seiten der Verpackung. Wird nämlich die letzte Welle weggelassen, so dass das letzte Einzelfach durch eine Welle und durch eine Parallelseitenwand gebildet wird, so ist dieses letzte Einzelfach gegenüber Schlägen und Stössen relativ ungeschützt. Beschädigungen der in diesen äussersten Einzelfächern eingelegten Gegenstände sind daher häufig. Wird jedoch auch das äusserste Einzelfach mit einer ganzen Welle abgeschlossen, so benötigt die Verklebung dieser Welle mit dem Trägerzuschnitt einen Materialstreifen, der die Verpackung verbreitert.

Es ist daher eine Aufgabe der Erfindung, eine Verpackung der eingangs genannten Art zu schaffen, bei welcher auch die äussersten Einzelfächer durch eine Welle abgegrenzt und geschützt werden, wobei die Verpackung bei möglichst geringem Materialverbrauch einfach herstellbar sein soll. Diese Aufgabe wird erfindungsgemäss mit einer Verpackung gelöst, welche die Merkmale im Anspruch 1 aufweist.

Die erfindungsgemässe Konstruktion ermöglicht es, auf beiden Seiten eine ganze Endwelle vorzusehen, ohne dass auch die Aussenwand dieser Endwellen verklebt werden muss. Die Endwellen sind zwar vollständig ausgeformt, sie werden jedoch lediglich durch die parallelseitenwände in ihrer Position gehalten. Da die parallelseitenwände in den Trägerzuschnitt integriert sind, entfällt auch ein zusätzlicher Materialzuschnitt. Die Wellen werden unmittelbar auf den Boden der Schachtel geklebt.

Vorzugsweise bildet der Trägerzuschnitt auch noch wenigstens eine quer zu den Wellen verlaufende Querseitenwand der Verpackung, welche mit den Parallelseitenwänden verbunden ist. Der Trägerzuschnitt hat somit ersichtlicherweise zwei Funktionen. Er bildet einerseits die eigentliche Verpackungshülle und anderseits dient er dazu, die Wellen in ihrer vorbestimmten Position festzuhalten.

Die Verpackung kann mit einem separaten Stülpdeckel verschliessbar sein. Sie kann aber auch mit einem Klappdeckel verschliessbar sein, welcher einstückig mit dem Trägerzuschnitt ausgebildet ist. Denkbar wären aber auch Schrumpffolien, Banderolen usw.

Eine besonders benutzerfreundliche Verpackung ergibt sich, wenn der Klappdeckel an einer Querseitenwand angelenkt ist, welche nicht direkt mit den Parallelseitenwänden verbunden ist und welche zusammen mit dem Klappdeckel ausschwenkbar ist. Auf diese Weise kann eine Stirnseite der Verpackung völlig freigelegt werden, was die Entnahme der darin liegenden Gegenstände wesentlich vereinfacht. Um auch bei dieser Version eine Verschmutzung des Verpackungsinnenraums zu vermeiden, können die Endwellen und die unmittelbar an diese angrenzenden Einzelfächer auf wenigstens einer Stirnseite durch Staublappen geschützt sein, welche einstückig mit den Parallelseitenwänden ausgebildet sind. Diese Staublappen bilden einen dichten Abschluss der Eckbereiche. Um zu verhindern, dass die Staublappen beim Öffnen der Verpackung ausschwenken, ist es besonders vorteilhaft, wenn diese mit Stützlappen verbunden sind, welche einstückig mit dem Formzuschnitt ausgebildet sind und welche aus der Ebene eines Wellentals ausgeklappt sind. Auf diese Weise können die Staublappen trotz der ausschwenkbaren Querseitenwand starr verklebt werden.

Die Wellen können auf an sich bekannte Weise unterschiedliche Querschnitte aufweisen. Sie können dabei etwa prismatisch, z.B. rechteckig ausgebildet sein. Der Querschnitt der Wellen kann über die gesamte Länge gleich bleiben oder die Wellen können Abschnitte mit unterschiedlichen Querschnitten aufweisen. Diese Ausgestaltung eignet sich besonders gut zur Unterbringung von Gegenständen mit unterschiedlichem Querschnitt in der Längsachse oder zur Unterbringung verschieden geformter Gegenstände in der gleichen Verpackung.

Eine Originalitätssicherung an einer Verpackungsversion mit Klappdeckel kann auf besonders einfache Weise erreicht werden, wenn der Klappdeckel eine Einsteckleiste aufweist, welche zwischen die Stirnseiten der Wellen und eine Querseitenwand einsteckbar ist und wenn an der Querseitenwand eine Eindrücklasche angeordnet ist, welche durch eine Perforation begrenzt wird und welche mit der Einsteckleiste verbunden ist, wobei zum erstmaligen Öffnen der Verpackung die Eindrücklasche eindrückbar ist und an der Einsteckleiste verbleibt. Die Verbindung zwischen Einsteckleiste und Eindrücklasche erfolgt beim erstmaligen Verschliessen der gefüllten Verpackung. Ein Öffnen des Klappdeckels ist ohne Eindrücken der Perforation ersichtlicherweise nicht möglich. Dieser Originalitätsverschluss lässt sich auch auf automatischen Abfüllanlagen besonders leicht herstellen.

Die Einsteckleiste kann dabei ebenfalls eine Eindrücklasche aufweisen, welche mit derjenigen an der Querseitenwand korrespondiert, wobei die beiden Eindrücklaschen fest miteinander verbunden sind und beim erstmaligen Öffnen gemeinsam eindrückbar sind. Die im Bereich der Eindrücklaschen liegenden Wellen können dabei eine Aussparung zur Freistellung der Eindrücklaschen aufweisen. Die Stirnseiten der Wellen bewirken ersichtlicherweise eine Abstützung der Querseitenwand, mit Ausnahme derjenigen Stelle, welche eingedrückt werden soll.

Eine besonders vorteilhafte sicherheitsverpackung kann erreicht werden, wenn in der Querseitenwand an der Stirnseite jedes Einzelfaches aufreissbare Öffnungslaschen für die Entnahme der Gegenstände angeordnet sind. Auf diese Weise kann jeder einzelne Gegenstand durch die Verpackung vollständig eingeschlossen werden, wobei eine einzelne Entnahme der Gegenstände an der Stirnseite möglich ist. Ein erstmaliges Öffnen eines Einzelfaches wird dabei durch das Aufreissen der Öffnungslaschen angezeigt. Die Endwellen ermöglichen auch hier eine optimale Ausnützung der Grundfläche. Diese Ausführungsform der Verpackung ist besonders geeignet zum Verpacken von sterilen Einwegspritzen.

Die Verpackung kann dabei mit einem fest verleimten Klappdeckel verschlossen sein, der einstückig mit dem Trägerzuschnitt ausgebildet ist und der eine aufreissbare Fensterlasche zur Bildung einer Sichtöffnung aufweist. So kann der Verpackungsinhalt überprüft werden, ohne dass eine Entnahme der einzelnen Gegenstände durch die Sichtöffnung möglich ist.

Wenn die aufreissbaren Öffnungslaschen gegen die obere Seitenkante der Querseitenwand hin spitz zulaufen, können die Öffnungslaschen relativ leicht herausgedrückt bzw. erfasst werden.

Ausführungsbeispiele der Erfindung sind in den Zeichnungen dargestellt und werden nachstehend genauer beschrieben. Es zeigen:
- Figur 1: eine Draufsicht auf eine erfindungsgemässe Verpackung,
- Figur 2: einen Teilquerschnitt durch die Verpackung gemäss Figur 1,
- Figur 3: ein vergrössertes Detail der Darstellung gemäss Figur 2,
- Figur 4: eine perspektivische Darstellung der Verpackung gemäss Figur 1 mit Stülpdeckel,
- Figur 5: ein Trägerzuschnitt eines alternativen Ausführungsbeispiels einer Verpackung,
- Figur 6: ein Formzuschnitt für den Trägerzuschnitt gemäss Figur 5,
- Figur 7: eine perspektivische Darstellung der fertigen Verpackung aus den Zuschnitten gemäss den Figuren 5 und 6,
- Figur 8: eine Draufsicht auf ein weiteres Ausführungsbeispiel mit unterschiedlich geformten Wellen,
- Figur 9: ein Trägerzuschnitt eines weiteren Ausführungsbeispiels einer Verpackung,
- Figur 10: ein Formzuschnitt für den Trägerzuschnitt gemäss Figur 9,
- Figur 11: eine perspektivische Darstellung der fertigen Verpackung aus den Zuschnitten gemäss den Figuren 9 und 10,
- Figur 12: eine perspektivische Darstellung eines weiteren Ausführungsbeispiels mit stirnseitigen Entnahmeöffnungen vor dem Verschliessen der Verpackung, und
- Figur 13: die Verpackung gemäss Figur 12 mit verschlossenem Deckel und mit einer geöffneten Entnahmeöffnung.

Die Figuren 1 bis 4 zeigen ein Ausführungsbeispiel einer Verpackung mit einem separaten Stülpdeckel 8, der auf an sich bekannte Weise zusammengesetzt ist. Ein Trägerzuschnitt 1 ist mit einem wellenartig deformierten Formzuschnitt 2 verklebt. Die Parallelseitenwände 4, 4' und die Querseitenwände 5, 5' sind einstückig aus dem Trägerzuschnitt 1 geformt und um 90° aus der Bodenebene umgeklappt. An den Parallelseitenwänden 4, 4' sind auf beiden Seiten Seitenlappen 15, 15' angeordnet, welche mit den Querseitenwänden 5, 5' verklebt werden. Selbstverständlich könnten diese Seitenlappen auch an den Querseitenwänden angeordnet sein.

Die einzelnen Wellen 3 bilden zwischen sich Einzelfächer 10 zum Einlegen des Verpackungsgutes. Die Verbindung zwischen dem Trägerzuschnitt 1 und dem Formzuschnitt 2 findet dabei ausschliesslich an den Wellentälern 13 statt. Unmittelbar neben den Parallelseitenwänden 4, 4' ist je eine Endwelle 6, 6' angeordnet. Wie insbesondere aus Figur 3 ersichtlich ist, liegt die Aussenwand 7 einer derartigen Endwelle an der Parallelseitenwand 4 an. Eine feste Verbindung dieser Aussenwand mit dem Trägerzuschnitt 1 ist nicht vorhanden und auch nicht erforderlich. Dadurch entsteht kein störender Zwischenraum zwischen der Endwelle und der Parallelseitenwand, wie er beim Verkleben der Aussenwand 7 erforderlich wäre.

Die Figuren 5 bis 7 zeigen ein Ausführungsbeispiel mit einem Klappdeckel 9, der einstückig mit dem Trägerzuschnitt 1 verbunden ist. Die Konfiguration dieses Trägerzuschnitts ist aus Figur 5 ersichtlich. Der Trägerzuschnitt hat einen Boden 16, an dessen Längsseiten sich wiederum die Parallelseitenwände 4, 4' und die Querseitenwände 5, 5' anschliessen. An der Querseitenwand 5 sind auf beiden Seiten Seitenlappen 17 und 17' angeordnet. Die Parallelseitenwände 4, 4' sind einstückig mit den etwa dreieckig ausgebildeten Staublappen 11, 11' verbunden. Unmittelbar an die Querseitenwand 5 schliesst sich der Deckel 21 mit einer Stirnleiste 19 und mit den Seitenleisten 22, 22' an. An letzteren sind Seitenlappen 18, 18' angeordnet. In die Stirnleiste 19 ist eine Garantiezunge 20 eingestanzt, welche zum Öffnen des Deckels ausgebrochen werden kann. Sämtliche Einzelabschnitte sind auf an sich bekannte Weise durch Falzkanten 23 voneinander getrennt.

Figur 6 zeigt den Formzuschnitt 2 in gestreckter Lage, jedoch etwas verkürzt. Die einzelnen Abschnitte sind ebenfalls durch Falzkanten 23 voneinander getrennt. Die Endwellen 6, 6' erstrecken sich über die gesamte Breite der Verpackung, während die übrigen Wellen 3 mit einer Anschrägung 24 versehen sind. An den äussersten Wellentälern 13, 13' sind Stützlappen 12, 12' angeformt. Der Formzuschnitt wird aussen durch die beiden Aussenwände 7, 7' abgeschlossen.

Figur 7 zeigt die aus den Materialabschnitten gemäss den Figuren 5 und 6 fertig verklebte Verpackung. Am Klappdeckel 9 sind die Seitenlappen 18, 18' mit der Stirnleiste 19 verklebt. Die Garantiezunge 20, welche beim erstmaligen Verschliessen mit der Querseitenwand 5 verleimt wird, ist ausgebrochen.

Während die Querseitenwand 5 durch Verleimen der Seitenlappen 17, 17' mit den Parallelseitenwänden 4, 4' in ihrer aufrechten Lage verbleibt, kann die Querseitenwand 5' zusammen mit dem Klappdeckel 9 vollständig ausgeschwenkt werden. Die Stirnseite wird dadurch besonders gut zugänglich. Die Anschrägungen 24 an den Wellen 3 erleichtern noch diese Zugänglichkeit. Da die Querseitenwand 5' nicht dichtend mit den Parallelseitenwänden 4, 4' verbunden ist, wird die Abdichtung des Eckbereiches über die Staublappen 11, 11' bewirkt. Diese sind aus der Ebene der aufgerichteten Parallelseitenwände 4, 4' umgeklappt und mit den ebenfalls aufgerichteten Stützlappen 12, 12' verbunden. Dadurch bleiben die Staublappen auch beim Umlegen der Querseitenwand 5' in einer starren Position.

Figur 8 zeigt ein alternatives Ausführungsbeispiel einer Verpackung, wobei sowohl die Endwellen 6, 6' als auch die Wellen 3 Abschnitte mit unterschiedlicher Querschnittsform aufweisen. Die Endwellen haben die Abschnitte 6a, 6b, 6c und die Wellen haben die Abschnitte 3a, 3b, 3c. Daraus ergeben sich Einzelfächer 10a, 10b von unterschiedlicher Konfiguration. Die einzelnen Abschnitte unterschiedlicher Querschnittsform werden durch Einschnitte gebildet, welche parallel zu den Querseitenwänden 5, 5' verlaufen.

Die Figuren 9 bis 11 zeigen ein weiteres Ausführungsbeispiel einer Verpackung mit Klappdeckel und mit einem besonders vorteilhaften Originalitätsverschluss. Der Trägerzuschnitt 1 und der Formzuschnitt 2 sind dabei etwas anders ausgestaltet als die Zuschnitte gemäss den Figuren 5 und 6. An den Boden 16 schliessen sich seitlich wiederum die Parallelseitenwände 4, 4' und die Querseitenwände 5, 5'. Diese beiden Querseitenwände sind beide seitlich mit den Seitenlappen 26, 26' und 27, 27' versehen, welche beim Zusammenbau mit den Parallelseitenwänden 4, 4' verklebt werden. Anders als beim Ausführungsbeispiel gemäss Figur 5 kann also die Querseitenwand 5' nicht ausgeklappt werden. An der Querseitenwand 5' ist der Deckel 21 angelenkt, der an seiner freien Lenkseite mit einer Einsteckleiste 25 versehen ist. Zur seitlichen Abdichtung des Deckels sind die Staublappen 28 und 28' vorgesehen.

An der Querseitenwand 5 wird durch eine halbmondförmige Perforation 32 eine Eindrücklasche 30 gebildet. Auf ähnliche Weise ist auch an der Einsteckleiste 25 eine Eindrücklasche 29 angeordnet, welche in Form und Lage etwa mit der Eindrücklasche 30 korrespondiert.

Der Formzuschnitt 2 gemäss Figur 10 ist ähnlich ausgebildet wie derjenige gemäss Figur 6. Es fehlen allerdings die Stützlappen. Dagegen sind ebenfalls Anschrägungen 24 vorgesehen und zwar ausschliesslich bei den Wellen 3, welche zwischen den Endwellen 6 und 6' liegen. Diejenigen Wellen 3a und 3b, welche im Bereich der Eindrücklaschen 29 bzw. 30 am Trägerzuschnitt 1 liegen, sind mit einer Aussparung 31 versehen.

Die fertig zusammengebaute Verpackung ist in Figur 11 dargestellt und zwar kurz vor dem erstmaligen Verschliessen der gefüllten Verpackung. Dabei wird auf die Eindrücklasche 29 an der Einsteckleiste 25 ein Hotmelt 33 aufgetragen, bevor die Einsteckleiste zwischen die Querseitenwand 5 und die Stirnseite der Wellen eingeschoben wird. Das Hotmelt sorgt dabei für eine feste Verbindung zwischen der Eindrücklasche 29 und der Innenseite der Eindrücklasche 30. Die Wellen 3a und 3b (Figur 10) mit den Aussparungen 31 liegen bei der geschlossenen Verpackung gerade etwa im Schwenkbereich der beiden miteinander verbundenen Eindrücklaschen 29 und 30.

Zum erstmaligen Öffnen der Verpackung wird mit einem Finger Druck auf die Eindrücklasche 30 ausgeübt, bis die Perforation 32 bricht und die beiden Laschen 29 und 30 nach innen schwenken. Jetzt kann der ganze Klappdeckel 9 mühelos angehoben werden und die Verpackung lässt sich anschliessend durch Einstecken der Einsteckleiste 25 wieder verschliessen.

Ein Originalitätsverschluss kann auf genau gleiche Weise auch an der Verpackung gemäss Figur 7 realisiert werden. Dort liegt jedoch die Stirnleiste 19 mit der Eindrücklasche aussen an der Querseitenwand 5.

Die Form der Eindrücklasche kann ganz unterschiedlich sein, also z.B. auch rechteckig oder trapezförmig.

In den Figuren 12 und 13 ist ein weiteres Ausführungsbeispiel einer Verpackung dargestellt, bei der eine Entnahme des Inhalts nicht von oben, sondern von der Stirnseite her erfolgt. Wie die vorher beschriebenen Verpackungen sind alle Teile aus einem Trägerzuschnitt und aus einem Formzuschnitt gefertigt. An den Parallelseitenwänden 4, 4' sind Staublappen 28, 28' angeordnet. Die Seitenlappen 26 und 27 an den Querseitenwänden 5, 5' verlaufen parallel zu den Wellen 3 und 6. An der Querseitenwand 5 ist ein Klappdeckel 21 mit einer Einsteckleiste 25 angelenkt. Dieser Klappdeckel wird beim Verschliessen der Verpackung an der Einsteckleiste und an den Staublappen 28 und 28' fest verleimt, so dass ein Öffnen nur noch durch Zerstören der Verpackung möglich ist.

An der Querseitenwand 5 ist an der Stirnseite jedes Einzelfaches 10 eine Öffnungslasche 34 mittels einer Perforation abgegrenzt. Wie insbesondere aus Figur 13 ersichtlich ist, laufen diese Öffnungslaschen gegen die Oberkante 37 der Querseitenwand 5 hin spitz zu, wobei die äusserste Spitze sogar noch in den Bereich des Deckels 21 hineinreicht. Im Deckel 21 selbst ist eine Fensterlasche 35 ebenfalls mittels Perforationen abgegrenzt.

In dieser Verpackung können beispielsweise sterile Einwegspritzen verpackt werden. Die Sterilität derartiger Spritzen ist nur gewährleistet, solange nicht mit ihnen manipuliert wird. Bei Verpackungen, welche beim Öffnen des Deckels den gesamten Verpackungsinhalt freilegen, besteht keine Gewährleistung dafür, dass der gesamte Verpackungsinhalt seit dem erstmaligen Öffnen der Verpackung unangetastet geblieben ist. Beim vorliegenden Ausführungsbeispiel muss zur Entnahme eines Gegenstandes, der in einem Einzelfach 10 liegt, die entsprechende Öffnungslasche 34 aufgerissen werden. Die Spitzen 39 dieser Laschen stehen geringfügig über die Oberkante 37 der Querseitenwand 5 vor, und können relativ leicht ergriffen werden. Durch die so entstandene Öffnung 38 kann der Gegenstand entnommen werden. Ersichtlicherweise wird auf diese Weise gewährleistet, dass die Gegenstände in den noch verschlossenen Einzelfächern seit dem Abfüllen unangetastet geblieben sind.

Um zu überprüfen, ob die Verpackung überhaupt die richtigen Gegenstände enthält, kann die Fensterlasche 35 aufgerissen und weggeklappt werden, so dass eine Sichtöffnung 36 entsteht, welche die Einzelfächer 10 aber nicht völlig freilegt. Die Gegenstände, also beispielsweise die Einwegspritzen, können durch die Sichtöffnung 36 nur betrachtet, aber nicht entnommen werden. Selbstverständlich könnte die Fensterlasche 35 auch eine andere, als die hier dargestellte dreieckige Konfiguration aufweisen. Die Endwellen 6 gewährleisten auch hier einen guten seitlichen Schutz der äussersten Einzelfächer 10. Trotzdem ist die Grundfläche der Verpackung optimal ausgenutzt und der Zwischenraum zwischen den äussersten Öffnungen 38 und den parallelseitenwänden 4 bzw. 4' ist nicht grösser als der Zwischenraum zwischen den einzelnen Öffnungen 38.

## Patentansprüche

1. Verpackung zur Aufnahme länglicher Gegenstände, bestehend aus einem Trägerzuschnitt (1) und einem darauf befestigten Formzuschnitt (2), der zur Bildung von Einzelfächern (10) zu parallelen Wellen (3) deformiert ist, wobei der Trägerzuschnitt (1) wenigstens die zu den Wellen (3) parallelen Parallelseitenwände (4, 4') der Verpackung bildet, dass neben den Parallelseitenwänden je eine Endwelle (6, 6') mit Außen-(7, 7'), Innen-(7a), und Oberwand (7b) angeordnet ist, die Aussenwände (7, 7') gauzflächig an den Parallelseitenwänden (4, 4') anliegen und nicht mit dem Trägerzuschnitt (1) verbunden sind und die Innen-(7a) und Außenwände (7, 7') im Abstand zueinander liegen.

2. Verpackung nach Anspruch 1, dadurch gekennzeichnet, dass der Trägerzuschnitt auch noch wenigstens eine quer zu den Wellen verlaufende Querseitenwand (5) der Verpackung bildet, welche mit den Parallelseitenwänden (4, 4') verbunden ist.

3. Verpackung nach Anspruch 1 oder 2, dadurch gekennzeichnet, dass sie mit einem separaten Stülpdeckel (8) verschliessbar ist.

4. Verpackung nach Anspruch 1 oder 2, dadurch gekennzeichnet, dass sie mit einem Klappdeckel (9) verschliessbar ist, welcher einstückig mit dem Trägerzuschnitt (1) ausgebildet ist.

5. Verpackung nach Anspruch 4, dadurch gekennzeichnet, dass der Klappdeckel (9) an einer Querseitenwand (5) angelenkt ist, welche nicht direkt mit den Parallelseitenwänden (4, 4') verbunden ist und welche zusammen mit dem Klappdeckel ausschwenkbar ist.

6. Verpackung nach Anspruch 5, dadurch gekennzeichnet, dass die Endwellen (6, 6') und die unmittelbar an diese angrenzenden Einzelfächer auf wenigstens einer Stirnseite durch Staublappen (11, 11') geschützt sind, welche einstückig mit den Parallelseitenwänden (4, 4') ausgebildet sind.

7. Verpackung nach Anspruch 6, dadurch gekennzeichnet, dass die Staublappen (11, 11') mit Stützlappen (12, 12') verbunden sind, welche einstückig mit dem Formzuschnitt (2) ausgebildet sind und welche aus der Ebene eines Wellentals (13) ausgeklappt sind.

8. Verpackung nach einem der Ansprüche 1 bis 7, dadurch gekennzeichnet, dass die Wellen (3, 6) im Querschnitt prismatisch ausgebildet sind.

9. Verpackung nach Anspruch 8, dadurch gekennzeichnet, dass die Wellen über die ganze Länge den gleichen Querschnitt aufweisen.

10. Verpackung nach Anspruch 8, dadurch gekennzeichnet, dass die Wellen Abschnitte mit unterschiedlichen Querschnitten aufweisen.

11. Verpackung nach Anspruch 4, dadurch gekennzeichnet, dass der Klappdeckel (9) eine Einsteckleiste (25) aufweist, welche zwischen die Stirnseiten der Wellen und eine Querseitenwand (5) einsteckbar ist und dass an der Querseitenwand (5) eine Eindrücklasche (30) angeordnet ist, welche durch eine Perforation (32) begrenzt wird und welche mit der Einsteckleiste (25) verbunden ist, wobei zum erstmaligen Öffnen der Verpackung die Eindrücklasche (30) eindrückbar ist und an der Einsteckleiste (25) verbleibt.

12. Verpackung nach Anspruch 11, dadurch gekennzeichnet, dass die Einsteckleiste ebenfalls eine Eindrücklasche (29) aufweist, welche mit derjenigen an der Querseitenwand (5) korrespondiert, wobei die beiden Eindrücklaschen (29, 30) fest miteinander verbunden sind und beim erstmaligen Öffnen gemeinsam eindrückbar sind.

13. Verpackung nach Anspruch 12, dadurch gekennzeichnet, dass die im Bereich der Eindrücklaschen (29, 30) liegenden Wellen (3a, 3b) eine Aussparung (31) zur Freistellung der Eindrücklaschen aufweisen.

14. Verpackung nach Anspruch 4, dadurch gekennzeichnet, dass der Klappdeckel (9) eine Stirnleiste (19) aufweist, welche über eine Querseitenwand (5) schiebbar ist und dass an der Stirnleiste eine Eindrücklasche (20) angeordnet ist, welche durch eine Perforation begrenzt wird und welche mit der Querseitenwand verbunden ist, wobei zum erstmaligen Öffnen der Verpackung die Eindrücklasche eindrückbar ist und an der Querseitenwand verbleibt.

15. Verpackung nach Anspruch 2, dadurch gekennzeichnet, dass in der Querseitenwand (5) an der Stirnseite jedes Einzelfaches (10) aufreissbare Öffnungslaschen (34) für die Entnahme der Gegenstände angeordnet sind.

16. Verpackung nach Anspruch 15, dadurch gekennzeichnet, dass sie mit einem fest verleimten Klappdeckel verschlossen ist, der einstückig mit dem Trägerzuschnitt ausgebildet ist und der eine aufreissbare Fensterlasche (35) zur Bildung einer Sichtöffnung (36) aufweist.

17. Verpackung nach Anspruch 15 oder 16, dadurch gekennzeichnet, dass die aufreissbaren Öffnungslaschen (34) gegen die obere Seitenkante (37) der Querseitenwand (5) hin spitz zulaufen.

## Claims

1. A pack for accommodating elongate articles comprising a carrier blank (1) and a shaped blank (2) which is fixed thereon and which is deformed to provide parallel corrugation shapes (3) for forming individual compartments (10), wherein the carrier blank (1) forms at least the parallel side walls (4, 4') of the pack, which are parallel to the corrugation shapes (3), that arranged beside each of the parallel side walls is a respective end corrugation shape (6, 6') with outer (7, 7'), inner (7a) and upper walls (7b) and the outer walls (7, 7') bear with their entire surface against the parallel side walls (4, 4') and are not joined to the carrier blank (1) and the inner (7a) and outer walls (7, 7') are disposed at a spacing relative to each other.

2. A pack according to claim 1 characterised in that the carrier blank also forms at least one transverse side wall (5) of the pack, which extends transversely relative to the corrugation shapes and which is joined to the parallel side walls (4, 4').

3. A pack according to claim 1 or claim 2 characterised in that it is closable with a separate cover (8) which fits on over it.

4. A pack according to claim 1 or claim 2 characterised in that it is closable with a pivoting cover (9) which is formed integrally with the carrier blank (1).

5. A pack according to claim 4 characterised in that the pivoting cover (9) is pivotally connected to a transverse side wall (5) which is not directly joined to the parallel side walls (4, 4') and which can be pivoted away together with the pivoting cover.

6. A pack according to claim 5 characterised in that the end corrugation shapes (6, 6') and the individual compartments immediately adjoining same are protected on at least one end side by dust flaps (11, 11') which are formed integrally with the parallel side walls (4, 4').

7. A pack according to claim 6 characterised in that the dust flaps (11, 11') are joined to support flaps (12, 12') which are formed integrally with the shaped blank (2) and which are folded out of the plane of a corrugation trough (13).

8. A pack according to one of claims 1 to 7 characterised in that the corrugation shapes (3, 6) are of a prismatic configuration in cross-section.

9. A pack according to claim 8 characterised in that the corrugation shapes are of the same cross-section over their entire length.

10. A pack according to claim 8 characterised in that the corrugation shapes have portions of different cross-sections.

11. A pack according to claim 4 characterised in that the pivoting cover (9) has an insertion strip (25) which can be inserted between the ends of the corrugation shapes and a transverse side wall (5) and arranged at the transverse side wall (5) is a press-in flap (30) which is defined by a perforation (32) and which is joined to the insertion strip (25), wherein for opening the pack for the first time the press-in flap (30) can be pressed in and remains on the insertion strip (25).

12. A pack according to claim 11 characterised in that the insertion strip (11) also has a press-in flap (29) which corresponds to that on the transverse side wall (5), wherein the two press-in flaps (29, 30) are fixedly joined to each other and can be jointly pressed in when the pack is opened for the first time.

13. A pack according to claim 12 characterised in that the corrugation shapes (3a, 3b) which are disposed in the region of the press-in flaps (29, 30) have an opening (31) for freeing the press-in flaps.

14. A pack according to claim 4 characterised in that the pivoting cover (9) has an end strip (19) which can be pushed over a transverse side wall (5) and that arranged on the end strip is a press-in flap (20) which is defined by a perforation and which is joined to the transverse side wall, wherein for opening the pack for the first time the press-in flap can be pressed in and resins on the transverse side wall.

15. A pack according to claim 2 characterised in that disposed in the transverse side wall (5) at the end of each individual compartment (10) are opening flaps (34) which can be torn open, for removal of the articles.

16. A pack according to claim 15 characterised in that it is closed with a pivoting cover which is glued fast and which is formed integrally with the carrier blank and which has a window flap (35) which can be torn open, to form a viewing opening (36).

17. A pack according to claim 15 or claim 16 characterised in that the opening flaps (34) which can be torn open converge to a point towards the upper side edge (37) of the transverse side wall (5).

## Revendications

1. Emballage pour recevoir des objets oblongs, formé d'une pièce découpée de support (1) et d'une pièce découpée profilée (2) fixée sur celle-ci, qui est déformée pour former des cannelures parallèles (3) afin de définir des compartiments individuels (10), étant précisé que la pièce découpée de support (1) définit au moins les parois latérales parallèles (4, 4') de l'emballage parallèles aux cannelures (3), qu'il est prévu, près de chacune des parois latérales parallèles, une cannelure d'extrémité (6, 6') présentant des parois extérieure (7, 7'), intérieure (7a) et supérieure (7b), que les parois extérieures (7, 7') sont appliquées sur toute leur surface contre les parois latérales parallèles (4, 4') et ne sont pas reliées à la pièce découpée de support (1), et que les parois intérieure (7a) et extérieure (7, 7') sont espacées l'une de l'autre.

2. Emballage selon la revendication 1, caractérisé en ce que la pièce découpée de support définit aussi au moins une paroi latérale transversale (5) de l'emballage, qui s'étend transversalement par rapport aux cannelures et qui est reliée aux parois latérales parallèles (4, 4').

3. Emballage selon la revendication 1 ou 2, caractérisé en ce qu'il est apte à être fermé par un couvercle cloche séparé (8).

4. Emballage selon la revendication 1 ou 2, caractérisé en ce qu'il est apte à être fermé par un couvercle rabattant (9) qui est réalisé d'une seule pièce avec la pièce découpée de support (1).

5. Emballage selon la revendication 4, caractérisé en ce que le couvercle rabattant (9) est articulé à une paroi latérale transversale (5) qui n'est pas reliée directement aux parois latérales parallèles (4, 4') et qui est apte à être déplié en même temps que le couvercle rabattant.

6. Emballage selon la revendication 5, caractérisé en ce que les cannelures d'extrémité (6, 6') et les compartiments individuels directement voisins de celles-ci sont protégés sur au moins une face frontale par des pattes anti-poussière (11, 11') qui sont réalisées d'une seule pièce avec les parois latérales parallèles (4, 4').

7. Emballage selon la revendication 6, caractérisé en ce que les pattes anti-poussière (11, 11') sont reliées à des pattes de support (12, 12') qui sont réalisées d'une seule pièce avec la pièce découpée profilée (2) et qui sont dépliées à partir du plan d'un creux de cannelure (13).

8. Emballage selon l'une des revendications 1 à 7, caractérisé en ce que les cannelures (3, 6) ont une section transversale prismatique.

9. Emballage selon la revendication 8, caractérisé en ce que les cannelures présentent sur toute leur longueur la même section transversale.

10. Emballage selon la revendication 8, caractérisé en ce que les cannelures comportent des tronçons qui présentent des sections transversales différentes.

11. Emballage selon la revendication 4, caractérisé en ce que le couvercle rabattant (9) comporte une bande d'emboîtement (25) qui est apte à être emboîtée entre les faces frontales des cannelures et une paroi latérale transversale (5), et en ce qu'il est prévu, sur la paroi latérale transversale (5), une languette à enfoncer (30) qui est délimitée par une perforation (32) et qui est reliée à la bande d'emboîtement (25), moyennant quoi, pour la première ouverture de l'emballage, la languette à enfoncer (30) est apte à être enfoncée et reste contre la bande d'emboîtement (25).

12. Emballage selon la revendication 11, caractérisé en ce que la bande d'emboîtement présente elle aussi une languette à enfoncer (29) qui coïncide avec celle de la paroi latérale transversale (5), les deux languettes à enfoncer (29, 30) étant reliées fermement entre elles et aptes à être enfoncées ensemble lors de la première ouverture.

13. Emballage selon la revendication 12, caractérisé en ce que les cannelures (3a, 3b) situées dans la zone des languettes à enfoncer (29, 30) présentent un évidement (31) destiné à dégager les languettes à enfoncer.

14. Emballage selon la revendication 4, caractérisé en ce que le couvercle rabattant (9) comporte une bande frontale (19) qui est apte à glisser sur une paroi latérale transversale (5), et en ce qu'il est prévu, sur la bande frontale, une languette à enfoncer (20) qui est délimitée par une perforation et qui est reliée à la paroi latérale transversale, moyennant quoi, pour la première ouverture de l'emballage, la languette à enfoncer est apte à être enfoncée et reste contre la paroi latérale transversale.

15. Emballage selon la revendication 2, caractérisé en ce qu'il est prévu, dans la paroi latérale transversale (5), sur la face frontale de chaque compartiment individuel (10), des languettes d'ouverture (34) aptes à être déchirées pour l'évacuation des objets.

16. Emballage selon la revendication 15, caractérisé en ce qu'il est fermé par un couvercle rabattant collé qui est réalisé d'une seule pièce avec la pièce découpée de support et qui comporte une languette formant fenêtre (35) apte à être déchirée, destinée à former une lumière (36).

17. Emballage selon la revendication 15 ou 16, caractérisé en ce que les languettes d'ouverture (34) aptes à être déchirées vont en s'effilant en direction du bord latéral supérieur (37) de la paroi latérale transversale (5).
